# EUROPÄISCHE PATENTSCHRIFT

(11) **EP 1 985 219 B1**
(45) Veröffentlichungstag und Bekanntmachung des Hinweises auf die Patenterteilung: **24.11.2010**
(21) Anmeldenummer: 08001085.3
(22) Anmeldetag: 22.01.2008
(51) Int. Cl.: A47L 11/16

(54) **Bodenpflegegerät**
Floor cleaning device
Appareil d'entretien du sol

(30) Priorität: 27.04.2007 DE 102007019947
(43) Veröffentlichungstag der Anmeldung: 29.10.2008
(73) Patentinhaber: Stein & Co. GmbH, D-42553 Velbert (DE)
(72) Erfinder: Liffers, Achim, 42551 Velbert (DE); Falkenstein, Bernd, 42111 Wuppertal (DE)
(74) Vertreter: Hansmann, Dierk

(56) Entgegenhaltungen:
- DE-A1- 19 857 628
- FR-A1- 2 393 562
- US-A- 2 609 555
- US-A- 3 552 070

## Beschreibung

Die Erfindung bezieht sich auf ein Bodenpflegegerät, wie Bohnergerät, mit einer rotierend antreibbaren Pflegescheibe, wobei ein Gestell einen Antrieb mit der Pflegeschreibe trägt sowie über Führungselemente am Boden verfahrbar abstützbar und die Pflegescheibe gegenüber dem Boden zur Einstellung des Anpreßdruckes unter Berücksichtigung der Bodenbeschaffenheit höhenveränderlich und der Antrieb mit einem in der Drehachse der Pflegescheibe rotierend gelagerten Antriebselement verbunden ist, das mit einem Abtriebselement für die Pflegeschreibe verbunden und das Abtriebselement gegenüber dem Antriebselement relativ zueinander verdrehbar und axial verschiebbar ist sowie über ein Spannelement eine höhenveränderliche Einstellung des Abtriebselementes durch Verdrehung unter Berücksichtigung der vorliegenden Verhältnisse einstellbar ist.

Geräte dieser Art sind nach der DE 198 57 628 A1 bereits bekannt und dienen dazu, die Pflegescheibe entsprechend der Bodenbeschaffenheit selbsttätig höhenverstellbar anzuordnen, um keine Beschädigung der Bodenfläche herbeizuführen und ein kontinuierliches Arbeitsergebnis mit einem überlastfreien Antrieb zu gewährleisten. Es hat sich aber gezeigt, daß die Übertragungselemente zur selbständigen Höheneinstellung für einen robusten dauerhaften Betrieb, wie es bei einem gewerblichen Einsatz der Fall ist, der Verstellmechanismus schwierig zu gestalten ist, um eine verschleißfreie Ausbildung mit einfacher Montage zu ermöglichen.

Die Aufgabe der Erfindung ist es, ein gattungsgemäßes Gerät mit einer robusten Ausbildung zu schaffen und eine Höheneinstellung einer Pflegescheibe auf einfache weise mit einem Spielausgleich und einer Minimierung der Bauteile zu ermöglichen sowie eine einfache Montage zu gewährleisten.

Die Lösung dieser Aufgabe erfolgt erfindungsgemäß dadurch, dass das Antriebselement eine Lagernabe mit einem zugeordneten Außenring für eine Antriebsmittelverbindung aufweist und ein Verbindungsbereich über mindestens vier regelmäßig versetzte Speichenelemente zwischen Lagernabe und Außenring gebildet ist, wobei die Speichenelemente jeweils eine Abrollbahn für einsetzbare wälzkörper aufweisen, die jeweils in Form eines Teilausschnittes einer Schraubenlinie um die Achse verlaufen und rotatorisch benachbarte Abrollbahnen jeweils eine umgekehrte Orientierung aufweisen und das Abtriebselement aus zusammensetzbaren Teilelementen zur beidseitigen Zuordnung zu den Speichenelementen angeordnet ist und die aufgesetzten Teilelemente jeweils korrespondierende Abrollbahnen als Gegenbahnen zu den Abrollbahnen der Speichenelemente aufweisen und Wälzkörper als Zwischenelemente den Abrollbahnen zugeordnet sind.

Somit ist es möglich, gleiche Teile einzusetzen und eine störungsfreie Funktion mit geringer Anzahl von Bauteilen sowie einfacher Montage zu ermöglichen. Es wird damit eine sich selbst blockierende kardanische Aufhängung mit einer dauerhaften Spielfreiheit ermöglicht. Über die gebildete Ausrichtung ist eine Ausrichtung der Kräfteübertragung auf die Wälzkörper senkrecht zur Schraubenlinie durchführbar.

Ferner ist vorgesehen, daß die Abrollbahnen intermittierend auf entgegengesetzten Seiten der Speichenelemente angeordnet sind.

Um einen Spielausgleich zu schaffen, wird vorgeschlagen, daß die Teilelemente zur beiderseitigen Zuordnung zu den Speicherelementen über Befestigungselemente unter Zwischenschaltung von Federn gekoppelt sind.

Eine vorteilhafte Ausbildung wird dadurch geschaffen, daß die Abrollbahnen aus verschleißfestem Sinter-Werkstoff bestehen, die in die Speichenelemente und/oder in die Teilelemente einsetzbar sind.

Weiterhin ist vorgesehen, daß zwischen Abtriebselement und Antriebselement eine axial und rotatorisch bewegliche Dichtung angeordnet ist.

Eine einfache Ausbildung wird dadurch erreicht, daß die Abrollbahnen als Gleichteile ausgebildet sind.

Ferner wird vorgeschlagen, daß die Befestigungselemente mit den Federelementen im Winkel entsprechend der auf die Abrollbahnen wirkenden Wälzkörperkräfte angeordnet sind.

In der zeichnung ist ein Ausführungsbeispiel der Erfindung schematisch dargestellt. Es zeigen:
- Fig. 1: eine Unterseite eines Gerätes;
- Fig. 2: einen Schnitt durch eine Ausbildung einer Höhenverstellung;
- Fig. 3: eine Draufsicht auf eine Ausbildung der Höhenverstellung;
- Fig. 4: einen Schnitt nach Linie IV - IV der Fig. 3 in eingefahrener Position der Pflegescheibe;
- Fig. 5: eine Darstellung gemäß Fig. 4 in ausgefahrener Position der Pflegescheibe;
- Fig. 6: eine perspektivische Darstellung eines Antriebselementes und
- Fig. 7: eine perspektivische Darstellung eines geteilten Abtriebselementes.

Das dargestellte Bodenpflegegerät besteht aus einem Gestell 1, das über Laufrollen 2 und einer zentralen Stützrolle 3 gegenüber der Bodenfläche abstützbar ist und eine Pflegescheibe 4 über eine Aufnahme aufnimmt, die über einen nicht näher gezeigten Antriebsmotor angetrieben wird. Hierbei ist eine nachstehend beschriebene vorrichtung 5 zur selbständigen Höheneinstellungen der Pflegescheibe 4 angeordnet.

Die Pflegescheibe 4 ist über eine ortsfeste Achse 6 über eine Kugellageranordnung 7 im Gestell 1 angeordnet und mit einem Antriebselement 8 und einem Abtriebselement 15 gekoppelt.

Das Antriebselement 8 wird durch eine Lagernabe 9 gebildet, welche über vier regelmäßig versetzte Speichenelemente 10 mit einem Außenring 11 verbunden ist. Im Außenbereich trägt der Außenring 11 einen Zahnkranz 12 für einen nicht näher dargestellten vom Antrieb ausgehenden Zahnriemen.

Die um 90 Grad versetzt angeordneten Speichenelemente 10 weisen Abrollbahnen 13 als Einsätze für Wälzkörper 14 auf, die intermittierend an benachbarten Speichenelementen 10 jeweils eine umgekehrte Orientierung auf entgegengesetzten Seiten aufweisen. Die Abrollbahnen 13 sind dabei jeweils in Form eines Teilausschnittes einer Schraubenlinie um die Mittelachse ausgerichtet und damit ist eine Drehführung für eine Höhenverstellung eines zugeordneten Abtriebelementes 15 für die zugeordnete Pflegescheibe 4 gebildet. Hierbei ist das Abtriebselement 15 über eine Feder 16 in Ausstellrichtung beaufschlagt.

Um die Drehführung des Abtriebselementes 15 über die Abrollbahnen 13 durchzuführen, ist das Abtriebselement 15 durch zwei zusammensetzbare Teilelemente 15A und 15B gebildet, die zur beidseitigen Zuordnung zu den Speichenelementen 10 angeordnet sind und die aufgesetzten Teilelemente 15A und 15B des Abtriebselementes 15 jeweils korrespondierende Abrollbahnen 13 der Speichenelemente 10 unter Einschluß von aufgenommenen Wälzkörpern 14 aufweisen.

Die Teilelemente 15A und 15B des Abtriebelementes 15 sind durch Schraubenverbindungen 18 unter Zwischenschaltung von Federn 17 angeordnet, um den wälzkörperkräften entgegenzuwirken und sie zu verspannen.

## Patentansprüche

1. Bodenpflegegerät, wie Bohnergerät, mit einer rotierend antreibbaren Pflegescheibe (4) , wobei ein Gestell (1) einen Antrieb mit der Pflegescheibe (4) trägt sowie über Führungselemente (2, 3) am Boden verfahrbar abstützbar und die Pflegescheibe (4) gegenüber dem Boden zur Einstellung des Anpreßdruckes unter Berücksichtigung der Bodenbeschaffenheit höhenveränderlich und der Antrieb mit einem in der Drehachse (6) der Pflegescheibe (4) rotierend gelagerten Antriebselement (8) verbunden ist, das mit einem Abtriebselement (15) für die Pflegescheibe (4) verbunden und das Abtriebselement (15) gegenüber dem Antriebselement (8) relativ zueinander verdrehbar und axial verschiebbar ist sowie über ein Spannelement (16) eine höhenveränderliche Einstellung des Abtriebselementes (15) durch Verdrehung unter Berücksichtigung der vorliegenden Verhältnisse einstellbar ist, **dadurch gekennzeichnet, daß** das Antriebselement (8) eine Lagernabe (9) mit einem zugeordneten Außenring (11) für eine Antriebsmittelverbindung aufweist und ein Verbindungsbereich über mindestens vier regelmäßig versetzte Speichenelemente (10) zwischen Lagernabe (9) und Außenring (11) gebildet ist, wobei die Speichenelemente (10) jeweils eine Abrollbahn (13) für einsetzbare Wälzkörper (14) aufweisen, die jeweils in Form eines Teilausschnittes einer Schraubenlinie um die Achse verlaufen und rotatorisch benachbarte Abrollbahnen (13) jeweils eine umgekehrte Orientierung aufweisen und das Abtriebselement (15) aus zusammensetzbaren Teilelementen (15A, 15B) zur beidseitigen Zuordnung zu den Speichenelementen (10) angeordnet ist und die aufgesetzten Teilelemente (15A, 15B) jeweils korrespondierende Abrollbahnen (13) als Gegenbahnen zu den Abrollbahnen (13) der Speichenelemente (10) aufweisen und Wälzkörper (14) als Zwischenelemente den Abrollbahnen (13) zugeordnet sind.

2. Bodenpflegegerät nach Anspruch 1, **dadurch gekennzeichnet, daß** die Abrollbahnen (13) intermittierend auf entgegengesetzten Seiten der Speichenelemente (10) angeordnet sind.

3. Bodenpflegegerät nach Anspruch 1 oder 2, **dadurch gekennzeichnet, daß** die Teilelemente (15A, 15B) zur beiderseitigen Zuordnung zu den Speichenelementen (10) über Befestigungselemente (18) unter Zwischenschaltung von Federn (17) gekoppelt sind.

4. Bodenpflegegerät nach einem der Ansprüche 1 bis 3, **dadurch gekennzeichnet, daß** die Abrollbahnen (13) aus verschleißfestem Sinter-Werkstoff bestehen, die in die Speichenelemente (10) und/oder in die Teilelemente (15A, 15B) einsetzbar sind.

5. Bodenpflegegerät nach einem der Ansprüche 1 bis 4, **dadurch gekennzeichnet, daß** zwischen Abtriebselement (15) und Antriebselement (8) eine axial und rotatorisch bewegliche Dichtung angeordnet ist.

6. Bodenpflegegerät nach einem der Ansprüche 1 bis 5, **dadurch gekennzeichnet, daß** die Abrollbahnen (13) als Gleichteile ausgebildet sind.

7. Bodenpflegegerät nach Anspruch 1 oder 2, **dadurch gekennzeichnet, daß** die Befestigungselemente (18) mit den Federelementen (17) im Winkel entsprechend der auf die Abrollbahnen (13) wirkenden Wälzkörperkräfte angeordnet sind.

## Claims

1. Floor treatment appliance, such as a polishing appliance, having a rotationally drivable treatment disc (4), wherein a frame (1) carries a drive with the treatment disc (4) and can be supported on the floor, in a manner capable of travel, via guide elements (2, 3), and the treatment disc (4) is vertically variable in relation to the floor for the purpose of setting the contact pressure while taking into account the nature of the floor, and the drive is connected to a driving element (8) which is mounted in a rotating manner in the axis of rotation (6) of the treatment disc (4) and which is connected to a drive output element (15) for said treatment disc (4), and said drive output element (15) is twistable and axially displaceable in relation to the driving element (8), and also a vertically variable setting of the drive output element (15) can be set, via a tensioning element (16), by twisting, while taking into account the existing conditions; **characterised in that** the driving element (8) has a bearing hub (9) with an associated outer ring (11) for the connection of a driving means, and a connecting region is formed between the bearing hub (9) and the outer ring (11) via at least four regularly offset spoke elements (10), wherein said spoke elements (10) each have a rolling track (13) for insertable rolling bodies (14), which tracks each extend round the axis in the form of a partial section of a helical line, and rotationally adjacent rolling tracks (13) each have a reversed orientation, and the drive output element (15) consisting of partial elements (15A, 15B) which can be put together is arranged for reciprocal association with the spoke elements (10), and the partial elements (15A, 15B) that have been put on each have corresponding rolling tracks (13) as counter-tracks to the rolling tracks (13) on the spoke elements (10), and rolling bodies (14) are associated with said rolling tracks (13) as intermediate elements.

2. Floor treatment appliance according to claim 1, **characterised in that** the rolling tracks (13) are arranged intermittently on opposite sides of the spoke elements (10).

3. Floor treatment appliance according to claim 1 or 2, **characterised in that** the partial elements (15A, 15B) are coupled for reciprocal association with the spoke elements (10) via fastening elements (18) with the interposition of springs (17).

4. Floor treatment appliance according to one of claims 1 to 3, **characterised in that** the rolling tracks (13) consist of wear-resistant sintered material and can be inserted in the spoke elements (10) and/or in the partial elements (15A, 15B).

5. Floor treatment appliance according to one of claims 1 to 4, **characterised in that** an axially and rotationally movable seal is arranged between the drive output element (15) and the driving element (8).

6. Floor treatment appliance according to one of claims 1 to 5, **characterised in that** the rolling tracks (13) are constructed as identical parts.

7. Floor treatment appliance according to claim 1 or 2, **characterised in that** the fastening elements (18) with the spring elements (17) are arranged at an angle in a manner corresponding to the rolling body forces acting upon the rolling tracks (13).

## Revendications

1. Appareil d'entretien de sol, comme une cireuse, doté d'un disque de traitement (4) rotatif pouvant être entraîné, ainsi que d'un châssis (1), qui porte une commande avec le disque de traitement (4) et qui peut être conduit au moyen d'éléments de guidage (2, 3) en étant appuyé sur le sol, et le disque de traitement (4) étant ajustable en hauteur par rapport au sol pour le réglage de la force de pression compte tenu de la nature du sol, et la commande étant reliée à un élément d'entraînement (8), qui, monté en rotation dans l'axe de rotation (6) du disque de traitement (4), est relié à un élément entraîné (15) pour le disque de traitement (4), et l'élément entraîné (15) pouvant tourner et être déplacé axialement par rapport à l'élément d'entraînement (8), et un ajustement réglable en hauteur de l'élément entraîné (15) pouvant être effectué, par l'intermédiaire d'un élément de serrage (16) en prenant en considération les conditions actuelles, **caractérisé en ce que** l'élément d'entraînement (8) présente un moyeu de support (9) avec une bague extérieure (11) y associée pour la liaison des moyens d'entraînement, et **en ce qu'**une zone de liaison est formée entre le moyeu de support (9) et la bague extérieure (11), par l'intermédiaire d'au moins quatre éléments à rayons (10) décalés régulièrement, les éléments à rayons (10) présentant chacun une surface de roulement (13) pour des corps de roulement (14) insérables, qui s'étendent chacun, autour de l'axe, en formant des sections partielles d'une ligne hélicoïdale, et des surface de roulement (13) voisines en rotation présentant respectivement une orientation inverse, et l'élément entraîné (15) étant composé d'éléments partiels (15A, 15B) assemblables pour l'association bilatérale aux éléments à rayons (10), et les éléments partiels (15A, 15B) rapportés présentant respectivement des surfaces de roulement (13) correspondantes, en tant que contre-surfaces des surfaces de roulement (13) des éléments à rayons (10), et les corps de roulement (14) étant associés aux surfaces de roulement (13), en tant qu'éléments intermédiaires.

2. Appareil d'entretien de sol selon la revendication 1, **caractérisé en ce que** les surfaces de roulement (13) sont disposées de manière intermittente sur des côtés opposés des éléments à rayons (10).

3. Appareil d'entretien de sol selon revendication 1 ou 2, **caractérisé en ce que** les éléments partiels (15A, 15B), pour l'association bilatérale aux éléments à rayons (10), sont couplés par l'intermédiaire des éléments de fixation (18), avec intervention de ressorts (17).

4. Appareil d'entretien de sol selon l'une des revendications 1 à 3, **caractérisé en ce que** les surfaces de roulement (13) sont en matériau fritté, résistant à l'usure, et peuvent être insérés dans les éléments à rayons (10) et / ou dans les éléments partiels (15A, 15B).

5. Appareil d'entretien de sol selon l'une des revendications 1 à 4, **caractérisé en ce que**, entre l'élément entraîné (15) et l'élément d'entraînement (8), est disposé un joint d'étanchéité mobile axialement et en rotation.

6. Appareil d'entretien de sol selon l'une des revendications 1 à 5, **caractérisé en ce que** les surfaces de roulement (13) sont configurées en tant que pièces identiques.

7. Appareil d'entretien de sol selon la revendication 1 ou 2, **caractérisé en ce que** les éléments de fixation (18) avec les éléments élastiques (17) sont disposés en formant un angle conformément aux forces des corps de roulement, qui sont exercées sur les surfaces de roulement (13).
